# EUROPÄISCHE PATENTSCHRIFT

(11) **EP 0 541 956 B1**
(45) Veröffentlichungstag und Bekanntmachung des Hinweises auf die Patenterteilung: **14.05.1997**
(21) Anmeldenummer: 92117047.8
(22) Anmeldetag: 06.10.1992
(51) Int. Cl.: B65H 75/14

(54) **Aufnahmespule für auf- und abrollbare Wickelgüter**
Reel for material to be wound and unwound
Touret pour produits à enrouler et dérouler

(30) Priorität: 12.11.1991 DE 9114007 U
(43) Veröffentlichungstag der Anmeldung: 19.05.1993
(73) Patentinhaber: Häfner & Krullmann GmbH, D-33818 Leopoldshöhe (DE)
(72) Erfinder: Häfner, Manfred, W-4817 Leopoldshöhe (DE)
(74) Vertreter: Loesenbeck, Karl-Otto, Dipl.-Ing.

(56) Entgegenhaltungen:
- FR-A- 2 233 848
- GB-A- 298 378
- US-A- 2 990 133

## Beschreibung

Die Erfindung betrifft eine Aufnahmespule für auf- und abrollbare Wickelgüter, wie Bänder, Drähte und dergleichen, mit einer Wickelhülse und mit zwei Flanschscheiben, die an den einander abgewandten Stirnflächen mit aus vorstehenden Nocken gebildeten Profilierungen versehen sind, die auf mindestens einem konzentrisch zur Wickelhülse 11 verlaufenden und gegenüber der Wickelhülse 11 größeren Durchmesser angeordnet sind und deren äußeren Flächen mit einer zu den Innenflächen der Flanschscheiben parallelen Ebene liegen.

Die in Frage kommende Aufnahmespule ist aus einem schlagfesten Kunststoff gefertigt und im Längsschnitt H-förmig gestaltet. Die seitlichen Flanschscheiben dienen zur Begrenzung des auf die Wickelhülse gewickelten Wickelgutes und als Widerlager für mitrotierende Stützflansche einer Wickelmaschine.

Bei einer aus der GB-A-298 378 vorbekannten Aufnahmespule sind die aus Metall gefertigten Flanschscheiben mit Rippen oder Einschnürungen versehen, deren radiale Länge relativ groß ist. Sie erstrecken sich annähernd bis an den äußeren Rand jeder Flanschscheibe.

Bei diesen Aufnahmespulen hat es sich als Nachteil herausgestellt, daß die radial verlaufenden Rippen oder Einschnürungen zu Spannungsspitzen im Bereich der der Wickelhülse zugeordneten Stirnenden führen, wenn beispielsweise die Aufnahmespule auf den äußeren Rand einer Flanschscheibe fällt. Aus Sicherheitsgründen müßte dann eine weitere Verwendung verhindert werden, da feine Risse mit dem bloßen Auge nicht zu erkennen sind. Naturgemäß werden sie deshalb nicht aus dem Prozeß herausgenommen. In der Praxis hat sich nämlich gezeigt, daß dann bei den extrem hohen Drehzahlen Teile aus den Flanschscheiben herausgeschleudert werden können. Dabei muß man bedenken, daß die Drehzahl bei Beginn des Wickelvorganges beispielsweise 4.000 U/min. beträgt. Außerdem ist die vorbekannte Aufnahmespule mit Flanschscheiben versehen, deren Dicke konstant ist. Dadurch ist die Masse insbesondere im äußeren Randbereich äußerst groß, so daß bei der besagten Drehzahl extrem hohe Fliehkräfte auftreten, die ebenfalls ungünstig sind.

Der Erfindung liegt die Aufgabe zugrunde, eine Aufnahmespule der gattungsgemäßen Art mit einer wesentlich höheren Schlagfestigkeit zu schaffen, bei der außerdem noch die Fliehkräfte reduziert sind.

Die gestellte Aufgabe wird gelöst, indem die Nocken auf mehreren zur Wickelhülse konzentrischen Kreisen angeordnet sind, und daß der Querschnitt der Flanschscheiben sich zum äußeren Rand hin verkleinert, wobei die Außenflächen in einem Bogen, einer Kurve oder in Abknickungen verlaufen.

Da nunmehr die die Profilierungen bildenden Nocken auf mehreren Kreisen angeordnet sind, wird die radiale Länge jedes einzelnen Nockens gegenüber der bekannten Ausführung deutlich reduziert, so daß man davon ausgehen kann, daß Spannungsspitzen bei einer schlagartigen Belastung der Flanschscheiben entfallen. Dadurch werden die unsichtbaren, äußerst gefährlichen Risse vermieden. Insgesamt ist die äußere Stirnfläche jedes einzelnen Nockens relativ klein, trotzdem wird eine ausreichende Anlage für den Stützflansch erreicht. Da sich der Querschnitt jeder Flanschscheibe zum äußeren Rand hin verkleinert, erfolgt eine deutliche Reduzierung der Masse, so daß die Fliehkraft entsprechend gering ist. Durch die beschriebenen Maßnahmen wird eine optimale Ausführung der Aufnahmespule erreicht. Außerdem wird eine materialsparende Ausführung vorgeschlagen. Da die Aufnahmespule häufiger bewickelt werden kann, ist auch die Anzahl der zu entsorgenden Aufnahmespulen deutlich geringer.

Die Anzahl der konzentrischen Kreise auf denen die Nocken liegen, richtet sich nach den Durchmesserverhältnissen der Flanschscheiben. Bei den im Normalfall benötigten Aufnahmespulen ist es jedoch ausreichend, wenn die Nocken auf drei zur Wickelhülse konzentrischen Kreisen angeordnet sind. Zweckmäßigerweise sind die Abstände zwischen den einzelnen Nocken auf jeden zur Wickelhülse konzentrischen Kreis im gleichen Abstand zueinander angeordnet, da dafür Sorge zu tragen ist, daß durch die Nocken keine Unwucht gebildet wird. Die Nocken auf den einzelnen Kreisen sind im gleichen Winkelabstand zueinander angeordnet, woraus sich ergibt, daß das Bogenmaß zwischen zwei Nocken auf den äußeren Kreisen größer ist als auf den inneren Kreisen. Damit die im Spritzgußverfahren hergestellte Aufnahmespule zu entformen ist, ist vorgesehen, daß die Nocken derart konisch ausgebildet sind, daß sich die Querschnitte zum freien Ende hin verkleinern.

Anhand der beiliegenden Zeichnungen wird die Erfindung noch näher erläutert.
Es zeigen:
Fig. 1 eine erfindungsgemäße Aufnahmespule in einer Stirnansicht und
Fig. 2 die Aufnahmespulen nach der Fig. 1 im Längsschnitt gem. der Linie II-II in der Fig. 1

Die in den Fig. 1 und 2 aufgezeigte Aufnahmespule 10 besteht aus einer rohrförmigen Wickelhülse 11 und zwei stirnseitigen Flanschscheiben 12, 13. Der Durchmesser der Flanschscheiben 12, 13 ist wesentlich größer als der Durchmesser der Wickelhülse 11. Die Innenflächen der Flanschscheiben 12, 13 stehen senkrecht zur Drehachse der Aufnahmespule 10 bzw. senkrecht zur Umfangsfläche der Wickelhülse 11. An den äußeren, einander abgewandten Stirnflächen ist jede Flanschscheibe 12, 13 mit einer Vielzahl von Nocken 14 versehen. Die äußeren Ränder der Flanschscheiben 12, 13 sind nach außen abgewinkelt. Die freien einander abgewandt liegenden Flächen dieser Abwinklungen liegen fluchtend zu den äußeren Flächen von beidseitigen mittleren Ansätzen 15, deren Außendurchmesser mit dem Außendurchmesser der Wickelhülse 11 annähernd übereinstimmt. Auch die freien äußeren Flächen aller Nocken 14 liegen fluchtend zu den freien Flächen der Abwinklungen bzw. fluchtend zu den Ansätzen 15. Die Nocken 14 sind im dargestellten Ausführungsbeispiel in drei Reihen angeordnet, wobei die Nocken 14 jeder Reihe auf einem zur Wickelhülse 11 konzentrischen Kreis liegen. Die Winkelabstände zwischen zwei Nocken 14 einer Reihe sind gleich, so daß das Bogenmaß zwischen zwei Nocken der äußeren Reihe größer ist als das Bogenmaß der inneren und auch der mittleren Reihe. Im dargestellten Ausführungsbeispiel wird jede Reihe von Nocken 14 aus insgesamt acht Nocken gebildet. Die Nocken sind konisch ausgebildet, wobei sich der Querschnitt zu freien äußeren Flächen hin verkleinert. Die Fig. 1 zeigt, daß im dargestellten Ausführungsbeispiel die Nocken so angeordnet sind, daß die aufeinanderfolgenden Nocken 14 auf einem anderen Kreisbogen liegen, d.h. sie sind zueinander versetzt angeordnet. Die Durchmesser der Kreise sind so gewählt, daß zwei in einer Umlaufrichtung aufeinanderfolgende Nocken 14 sich sinngemäß überlappen. Die Aufnahmespule 10 ist im Inneren der Wickelhülse 11 mit einer konzentrischen Buchse 16 versehen, die sich jedoch nur über einen Teil der Länge erstrecken kann. Aus dieser Buchse 16, den Flanschscheiben 12,13 und der Wickelhülse 11 wird ein einstückiges Kunststofformteil gebildet. In nicht dargestellter Weise kann noch in die Wickelhülse 11 an der der Buchse 16 gegenüberliegenden Seite eine Hülse eingesetzt werden. Die Fig. 2 zeigt, daß sich die Wandstärke jeder Flanschscheibe 12,13 nach außen hin verkleinert. Dies kann kontinuierlich in Form eines Bogens oder einer Kurve erfolgen oder auch in Form von Abknickungen mit sichtbaren Übergängen.

## Patentansprüche

1. Aufnahmespule für auf- und abrollbare Wickelgüter, wie Bänder, Drähte und dergleichen, mit einer Wickelhülse (11) und mit zwei Flanschscheiben (12, 13) die an den einander abgewandten Stirnflächen mit aus vorstehenden Nocken (14) gebildeten Profilierungen versehen sind, die auf mindestens einem konzentrisch zur Wickelhülse (11) verlaufenden und gegenüber der Wickelhülse (11) größeren Durchmesser angeordnet sind und deren äußeren Flächen mit einer zu den Innenflächen der Flanschscheiben (12, 13) parallelen Ebene liegen, **dadurch gekennzeichnet, daß** die Nocken (14) auf mehreren zur Wickelhülse (11) konzentrischen Kreisen angeordnet sind, und daß der Querschnitt jeder Flanschscheibe (12, 13) sich zum äußeren Rand hin verkleinert, wobei die Außenfläche in einem Bogen, einer Kurve oder in Abknickungen verläuft.

2. Aufnahmespule nach Anspruch 1, **dadurch gekennzeichnet, daß** die Nocken (14) auf drei zur Wickelhülse (11) konzentrischen Kreisen angeordnet sind.

3. Aufnahmespule nach Anspruch 1, **dadurch gekennzeichnet, daß** die Winkelabstände zwischen zwei Nocken auf jedem zur Wickelhülse (11) konzentrischen Kreis gleich sind.

4. Aufnahmespule nach Anspruch 1, **dadurch gekennzeichnet, daß** die - in einer Umlaufrichtung gesehen - aufeinanderfolgenden Nocken (14) auf verschiedenen Kreisen angeordnet sind.

5. Aufnahmespule nach einem oder mehreren der vorgehenden Ansprüche 1 bis 4, **dadurch gekennzeichnet, daß** die Nocken (14) derart konisch ausgebildet sind, daß sich die Querschnitte zu den freien Enden hin verkleinern.

## Claims

1. A take-up reel for winding materials which can be rolled up and unrolled such as belts, wires and the like, comprising a winding tube (11) and two flange plates (12, 13) which are provided at the mutually remote faces thereof with profile portions which are formed from projecting cams (14) and which are arranged on at least one diameter that extends concentrically with respect to the winding tube (11) and that is larger than the winding tube (11), the outer surfaces of the profile portions lying with a plane parallel to the inside surfaces of the flange plates (12, 13), characterised in that the cams (14) are arranged on a plurality of circles which are concentric with respect to the winding tube (11), and that the cross-section of each flange plate (12, 13) decreases towards the outer edge, the outside surface extending in an arc, a curve or in bend portions.

2. A take-up reel according to claim 1 characterised in that the cams (14) are arranged on three circles which are concentric with respect to the winding tube (11).

3. A take-up reel according to claim 1 characterised in that the angular spacings between two cams on each circle which is concentric with respect to the winding tube (11) are equal.

4. A take-up reel according to claim 1 characterised in that the cams (14) which are arranged in succession, as viewed in a circumferential direction, are arranged on different circles.

5. A take-up reel according to one or more of preceding claims 1 to 4 characterised in that the cams (14) are of a conical configuration such that the cross-sections decrease towards the free ends.

## Revendications

1. Bobine pour matériaux à enrouler et à dérouler, tels que des rubans, des fils métalliques et similaires, comportant un tambour d'enroulement (11) et comportant deux flasques (12, 13) qui sont pourvus, sur leurs faces frontales opposées l'une à l'autre, de profilages formés par des bossages (14) faisant saillie, présents sur au moins un diamètre, concentrique au tambour d'enroulement (11), qui est supérieur au diamètre du tambour d'enroulement (11), et dont les faces extérieures se situent dans un plan parallèle aux faces intérieures des flasques (12, 13), caractérisée en ce que les bossages (14) sont disposés sur plusieurs cercles concentriques par rapport au tambour d'enroulement (11) et en ce que la section transversale de chaque flasque (12, 13) diminue en direction du bord extérieur, sa surface extérieure formant un arc, une courbe ou présentant une forme en ligne brisée.

2. Bobine selon la revendication 1, caractérisée en ce que les bossages (14) sont disposés sur trois cercles concentriques par rapport au tambour d'enroulement (11).

3. Bobine selon la revendication 1, caractérisée en ce que les écarts angulaires entre deux bossages sont égaux sur chaque cercle concentrique par rapport au tambour d'enroulement (11).

4. Bobine selon la revendication 1, caractérisée en ce que les bossages (14) qui se suivent - vu dans une direction circonférentielle - sont disposés sur différents cercles.

5. Bobine selon une ou plusieurs des revendications précédentes 1 à 4, caractérisée en ce que les bossages (14) présentent une forme conique telle que leurs sections transversales diminuent en direction des extrémités libres.
